# FASCICULE DE BREVET EUROPEEN

(11) **EP 0 126 681 B1**
(45) Date de publication et mention de la délivrance du brevet: **23.12.1987**
(21) Numéro de dépôt: 84400957.1
(22) Date de dépôt: 10.05.1984
(51) Int. Cl.: E04F 11/14

(54) **Escalier droit préfabriqué en béton**
Vorgefertigte gerade Treppe aus Beton
Prefabricated straight concrete stair

(30) Priorité: 11.05.1983 FR 8308096; 30.06.1983 FR 8311118
(43) Date de publication de la demande: 28.11.1984
(73) Titulaire: Barreau, Jean-Paul, F-49300 Cholet (FR)
(72) Inventeur: Barreau, Jean-Paul, F-49300 Cholet (FR)
(74) Mandataire: Phélip, Bruno

## Description

La présente invention concerne les escaliers et plus particulièrement les escaliers droits préfabriqués.

Les escaliers préfabriqués en béton permettent généralement de réaliser un gain de temps aussi bien au niveau de la fabrication qu'au niveau de la pose de l'escalier sur le chantier. Les gains à la fabrication sont bien sûr fonction de la quantité d'escalier à produire, ils sont aussi fonction de la simplicité et du nombre d'éléments qui composent l'escalier.

L'invention vise à réaliser un escalier adapté à la fois à une industrialisation de la fabrication et à un vaste domaine d'application en raison de sa simplicité. Ce type d'escalier, selon l'invention, convient comme escalier d'entrée d'un pavillon, escalier de cave, escalier d'intérieur de bâtiment ; il est facile à poser sans engin de manutention en raison de son poids réduit. Les éléments de marches qui le composent permettent une grande souplesse d'utilisation allant de l'escalier abrupt à l'escalier plus allongé, chaque marche restant parfaitement horizontale quelle que soit la pente de l'escalier.

Un escalier de ce type, constitué d'éléments préfabriqués, est décrit dans le document FR-A-1 083 410 ; il comporte des limons supportant une pluralité de marches posées de façon variable, les unes sur les autres. Les limons comportent des bossages arrondis régulièrement espacés, sur lesquels prennent appui les marches.

Il apparaît qu'une telle conception présente plusieurs inconvénients. Tout d'abord, les éléments de marche préfabriqués doivent, de préférence être adaptés sur place pour faire correspondre l'encoche prévue sous la marche au bossage correspondant du limon. Ensuite, la liaison limon- marche n'offre pas une très grande stabilité et les risques de glissement existent ; ils ne sont éliminés que par la mise en place de béton entre les marches et les limons après le montage de l'escalier.

L'invention vise à offrir une grande stabilité des marches, en éliminant notamment tous risques de glissement des marches par rapport au limon.

L'invention concerne donc un escalier droit préfabriqué du type décrit dans le FR-A-1 083 410 et constitué d'au moins un limon supportant, de manière ajustable plusieurs éléments de marche identiques, ledit limon étant muni, sur sa partie supérieure, d'organes d'appui régulièrement espacés, présentant chacun une surface d'appui arrondie sur laquelle repose une surface arrondie de forme correspondante d'un élément de marche. chaque élément comportant, de façon monobloc, une plateforme horizontale et une paroi verticale extrême formant la contremarche, située au-dessus de ladite plateforme et supportant la plateforme d'un élément de marche immédiatement supérieur. Selon l'invention, l'escalier est caractérisé en ce que les organes d'appui disposés sur le limon sont constitués d'échancrures transversales en forme de Vé arrondi en partie basse, qui reçoivent chacune un pied à extrémité arrondie, située sous chaque plateforme, dans le prolongement de la contremarche et que le dessous de chaque plateforme comporte un talon muni d'une face inclinée venant en contact avec une arête de la partie supérieure arrière d'une contremarche d'un élément de marche immédiatement inférieur.

Selon une autre disposition de l'invention, l'arrondi a un rayon sensiblement égal à la moitié de l'épaisseur du pied de façon à correspondre à l'arrondi dudit pied permettant ainsi un pivotement du pied, et donc de l'élément de marche, dans l'échancrure correspondante.

Selon une autre disposition de l'invention, le plan passant par la face inclinée du talon est sensiblement perpendiculaire au limon dans sa position moyenne d'inclinaison.

Les autres dispositions préférentielles sont conformes aux revendications dépendantes.

Le dessin annexé illustre, à titre d'exemple, un mode de réalisation d'un escalier conforme à la présente invention telle que revendiqué.

L'escalier tel que représenté est disposé entre un niveau de sol 1 et le palier d'un niveau supérieur 2. Le ou chaque limon 3 de l'escalier est préfabriqué en baton sous forme de poutre ; il est mis en place et scellé dans des logements 4 et 5 préparés au niveau 1 et au niveau 2. Ces logements sont adaptés aux extrémités des limons, lesquelles extrémités sont soit perpendiculaires à l'axe longitudinal du limon, soit horizontales comme présentées sur la figure. Le ou chaque limon 3 est ancré à sa partie basse sur le niveau 1 et il est fixé au niveau 2 au moyen d'un rail noyé à la partie supérieure du limon au moment du moulage et sa partie débordante en queue d'aronde, s'emboîte dans une forme complémentaire 5 noyée sous le niveau 2, de sorte que le limon peut être mis en place par une ou deux personnes et son scellement est effectué à la partie basse, au niveau du logement 4, en même temps que la pose du premier élément de marche préfabriqué 6. Ce premier élément 6 sert de référence pour le bétonnage du niveau 1. La marche proprement dite ou plateforme 7 étant encastrée dans ce bétonnage. L'élément de marche préfabriqué 6 est constitué de la marche proprement dite ou ptateforme 7 et d'une paroi verticale 8 servant d'une part de contremarche 9 et de pied 10 d'autre part, lequel pied dépasse le dessous de la marche proprement dite ou plateforme d'une hauteur sensiblement égale à l'épaisseur de ladite marche proprement dite ou plateforme. La marche proprement-dite ou plateforme 7 et la paroi 8 sont monoblocs ; elles sont en béton, obtenues par moulage et armées selon le cas. Le pied 10 est disposé dans la première échancrure 11 à la partie basse du limon et prend appui sur le fond horizontal de celle-ci. Les échancrures 11 sont disposées transversalement et sont espacées régulièrement sur la face supérieure du ou de chaque limon 3 : elles sont obtenues par moulage et ont une section en Vé avec un arrondi au niveau de la pointe. Cet arrondi, qui correspond à une portion d'enveloppe de cylindre à laquelle se raccordent les flancs du Vé formant l'échancrure 11 reçoit le pied 10 de l'élément de marche 6. Le rayon de l'arrondi est sensiblement égal à la moitié de l'épaisseur du pied 10. Ledit pied d'ancrage a son extrémité inférieure arrondie également pour épouser la forme du fond de l'échancrure 11. L'ouverture du Vé de l'échancrure correspond à l'angle formé par la paroi 8 dans ses positions extrêmes d'inclinaison.

Pour conserver une parfaite horizontalité des marches proprement dites ou plateformes 7 selon les inclinaisons du ou de chaque limon 3. la hauteur obtenue entre lesdites marches proprement dites ou plateformes 7 peut varier tout en restant uniforme d'une marche proprement dite ou plateforme à l'autre. au moyen d'un talon 12 disposé sous chaque marche. Ce talon 12 comporte une face inclinée 13 en contact avec l'arête supérieure arrière 14 de la contremarche 9. Le talon 12 est obtenu directement par moulage, il s'étend sur toute la partie inférieure de la marche proprement dite ou plateforme. La face inclinée 13 du talon est sensiblement plane, et elle se situe dans un plan qui est perpendiculaire à la position moyenne du ou de chaque limon 3 c'est-à-dire entre son inclinaison maximum et son inclinaison minimum. Lorsque le limon est à son inclinaison la plus faible, la marche proprement dite ou plateforme 7 repose sur la contremarche 9 ; l'arête 14 est en contact avec l'extrémité supérieure de la face inclinée 13 du talon 12. L'inclinaison maximale du limon est obtenue lorsque l'arête 14 est située à l'extrémité inférieure de la face inclinée 13 du talon 12. L'espace 15 entre le dessous de la marche proprement dite ou plateforme 7 et la partie supérieure de la contremarche 9 est rempli de béton pour renforcer l'assise de la marche sur la contremarche. L'arête 14 de la contremarche 9 peut d'autre part, être légèrement arrondie pour éviter une trop grande fragilité.

La réalisation de l'escalier s'effectue par le montage successif des éléments de marche 6 en superposition, par la mise en appui des pieds desdits éléments dans les échancrures 11 régulièrement espacées sur le ou chaque limon.

La dernière échancrure supérieure 11 reçoit l'élément préfabriqué supérieur 6 sur la contremarche duquel viendra s'appuyer la marche palière 16 constituée d'une dalle scellée sur le palier du niveau 2 dans le prolongement de la chape 17 : la marche palière peut également être réalisée directement, par un coffrage sur la dernière contremarche, au moment du coulage de la chape 17 du niveau 2.

De la description qui précède, il ressort que l'invention permet la réalisation d'escaliers plus ou moins abrupts a l'aide des mêmes éléments de marches préfabriqués dans lesquels escaliers le nez de marche est plus ou moins prononcé. La largeur de l'élément préfabriqué est variable selon la largeur de l'escalier à réaliser et cet élément peut être supporté par un limon central large ou par plusieurs limons comportant chacun des échancrures de positionnement des pieds.

## Revendications

1. Escalier droit préfabriqué du type constitué d'au moins un limon (3) supportant, de manière ajustable plusieurs éléments de marche (6) identiques, ledit limon (3) étant muni, sur sa partie supérieure, d'organes d'appui (11) régulièrement espacés, présentant chacun une surface d'appui arrondie sur laquelle repose une surface arrondie de forme correspondante d'un élément de marche (6). chaque élément (6) comportant, de façon monobloc, une plateforme horizontale (7) et une paroi verticale (8) extrême formant la contremarche (9), située au-dessus de ladite plateforme (7) et supportant la plateforme (7) d'un élément de marche (6) immédiatement supérieur, caractérisé en ce que les organes d'appui disposés sur le limon (3) sont constitués d'échancrures transversales (11) en forme de Vé arrondie en partie basse, qui reçoivent chacune un pied (10) à extrémité arrondie, situé sous chaque plateforme (7), dans le prolongement de la contremarche (9) et que le dessous de chaque plateforme (7) comporte un talon (12) muni d'une face inclinée (13) venant en contact avec une arête (14) de la partie supérieure arrière d'une contremarche (9) d'un élément de marche (6) immédiatement inférieur.

2. Escalier droit préfabriqué selon la revendication 1, caractérisé en ce que le pied (10) dépasse le dessous de la plateforme (7) d'une hauteur sensiblement égale à l'épaisseur de ladite plateforme (7).

3. Escalier droit préfabriqué selon la revendication 2, caractérisé en ce que le rayon de l'arrondi de l'échancrure (11) est sensiblement égal à la moitié de l'épaisseur du pied (10) et correspond à l'arrondi dudit pied.

4. Escalier droit préfabriqué selon l'une des revendications 2 ou 3. caractérisé en ce que l'angle d'ouverture du Vé constituant l'échancrure (11) du limon correspond à l'angle formé par les positions extrêmes d'inclinaison de la paroi (8) de l'élément de marche (6).

5. Escalier droit préfabriqué selon la revendication 1. caractérisé en ce que le plan de la face inclinée (13) du talon (12) sous la plateforme (7) est perpendiculaire au limon (3) dans sa position moyenne d'inclinaison.

6. Escalier droit préfabriqué selon l'ensemble des revendications 1 à 5. caractérisé en ce que l'espace (15) entre la face inférieure de la plateforme (7) et la contremarche (9) est rempli de béton.

7. Escalier droit préfabriqué selon l'une quelconque des revendications 1 à 6. caractérisé en ce que le limon (3) est ancré au niveau supérieur (2) par un assemblage en queue d'aronde avec des éléments noyés respectivement dans la partie supérieure du limon (3) et dans la partie inférieure du niveau (2).

## Claims

1. Prefabricated straight stairway of the type comprising at least one stringer (3) supporting several identical step components (6) in an adjustable manner, the said stringer (3) being fitted, on its top part, with evenly spaced bearing units (11). each having a rounded bearing surface on which a rounded surface of corresponding form of a step component (6) rests, each component (6) comprising, in monobloc manner, a horizontal platform (7) and a vertical end wall (8) forming the riser (9), located above the said platform (7) and supporting the platform (7) of a step component (6) immediately above, characterized in that the supporting units arranged on the stringer (3) are made of transverse V-shaped slots (11) rounded at the bottom, each of which receives a rounded end footing (10), located under each platform (7), in the extension of the riser (9), and in that the underside of each platform (7) has a heel (12) having an inclined face (13) coming into contact with a sharp edge (14) of the rear top part of a riser (9) of a step component (6) immediately below.

2. Prefabricated straight stairway according to Claim 1, characterized in that the footing (10) overlaps the underside of the platform (7) by a height substantially equal to the thickness of said platform (7).

3. Prefabricated straight stairway according to Claim 2, characterized in that the radius of the rounded portion of the slot (11) is substantially equal to half the thickness of the footing (10) and corresponds to the rounded portion of the said footing.

4. Prefabricated straight stairway according to one of Claims 2 or 3, characterized in that the angle of the V-opening constituting the slot (11) of the stringer corresponds to the angle formed by the extreme positions of inclination of the wall (8) of the step component (6).

5. Prefabricated straight stairway according to Claim 1, characterized in that the plane of the inclined face (13) of the heel (12) under the platform (7) is perpendicular to the stringer (3) in its average position of inclination.

6. Prefabricated straight stairway according to all of Claims 1 to 5, characterized in that the space (15) between the lower face of the platform (7) and the riser (9) is filled with concrete.

7. Prefabricated straight stairway according to any one of Claims 1 to 6, characterized in that the stringer (3) is anchored to the upper level (2) by a dovetail joint with components embedded respectively in the top part of the stringer (3) and in the bottom part of the level (2).

## Patentansprüche

1. Vorgefertigte gerade Treppe mit wenigstens einer Wange (3), die einstellbar mehrere gleichartige Stufenelemente (6) trägt, wozu die Wange (3) auf ihrem oberen Abschnitt in regelmäßigem Abstand zueinander angeordnete Stützorgane (11) aufweist, von denen jedes eine abgerundete Stützfläche umfasst. auf der jeweils eine entsprechend abgerundete Oberfläche eines der Stufenelemente (6) ruht, von denen jedes einstückig eine horizontale Plattform (7) und eine vertikale Abschlußwand (8) aufweist, welche die Stufenhöhe (9) bildet, über der jeweiligen Plattform (7) angeordnet ist und die Plattform (7) eines unmittelbar darüber angeordneten Stufenelements (6) trägt, dadurch gekennzeichnet, daß die auf der Wange (3) vorgesehenen Stützorgane durch an ihren unteren Abschnitten abgerundet V-förmige Querausschnitte (11) gebildet werden, von denen jeder an dem abgerundeten Ende einen Fuß (10) aufnimmt, der sich unter jeder Plattform (7) in Verlängerung der Stufenhöhe (9) befindet, und daß die Unterseite jeder Plattform (7) einen Absatz (12) mit einer schrägen Vorderseitz (13) trägt, die mit einem Feststeller (14) des oberen hinteren Teils einer Stufenhöhe (9) eines unmittelbar darunter befindlichen Stufenelements (6) in Berührung gelangt.

2. Vorgefertigte gerade Treppe nach Anspruch 1, dadurch gekennzeichnet, daß der Fuß (10) die Unterseite der Plattform (7) um eine Höhe unterschreitet, die im wesentlichen gleich der Dicke der Plattform (7) ist.

3. Vorgefertigte gerade Treppe nach Anspruch 2, dadurch gekennzeichnet, daß der Radius der Abrundung (11) im wesentlichen gleich der Hälfte der Dicke des Fußes (10) ist und der Abrundung des Fußes entspricht.

4. Vorgefertigte gerade Treppe nach einem der Ansprüche 2 oder 3, dadurch gekennzeichnet, daß der Öffnungswinkel des V, welches den Ausschnitt (11) der Wange bildet, dem Winkel entspricht, der durch die äußersten Neigungsstellungen der Wand (8) des Stufenelements (6) gebildet wird.

5. Vorgefertigte gerade Treppe nach Anspruch 1, dadurch gekennzeichnet, daß die Fläche der schrägen Vorderseite (13) des Absatzes (12) unter der Plattform (7) rechtwinklig zu der Wange (3) in einer mittleren Neigungsstellung ausgerichtet ist.

6. Vorgefertigte gerade Treppe nach den Ansprüchen 1-5, dadurch gekennzeichnet, daß der Zwischenraum (15) zwischen der Unterseite der Plattform (7) und der Stufenhöhe (9) mit Beton ausgefüllt ist.

7. Vorgefertigte gerade Treppe nach einem der Ansprüche 1-6, dadurch gekennzeichnet, daß die Wange (3) an einer oberen Ebene (2) durch eine Schwalbenschwanzverbindung mit Elementen verankert ist, die einerseits in dem oberen Teil der Wange (3) und andererseits in dem unteren Teil der Ebene (2) eingebettet sind.
